# EUROPÄISCHE PATENTSCHRIFT

(11) **EP 0 340 611 B1**
(45) Veröffentlichungstag und Bekanntmachung des Hinweises auf die Patenterteilung: **10.02.1993**
(21) Anmeldenummer: 89107516.0
(22) Anmeldetag: 26.04.1989
(51) Int. Cl.: F24H 9/20, F23N 1/08

(54) **Vorrichtung zur Regelung der Verbrennungsluft-Zufuhr**
Device for combustion air supply controlling
Appareil pour commander l'amenée d'air de combustion

(30) Priorität: 03.05.1988 DE 3814992
(43) Veröffentlichungstag der Anmeldung: 08.11.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant-Schonewelle B.V., 1100 DT Amsterdam (NL); Vaillant GmbH, 8953 Dietikon 1 (CH)
(72) Erfinder: Vaillant, Karl-Ernst, D-5630 Remscheid (DE)
(74) Vertreter: Heim, Johann-Ludwig, Dipl.-Ing.

(56) Entgegenhaltungen:
- DE-A- 2 122 114
- FR-A- 2 296 146
- GB-A- 979 181
- US-A- 3 181 359
- PATENT ABSTRACTS OF JAPAN, Band 9, Nr. 98 (M-375)[1871], 27. April 1985; & JP-A-59 221 518
- PATENT ABSTRACTS OF JAPAN, Band 8, Nr. 258 (M-340)[1695], 27. November 1984; & JP-A-59 129 324

## Beschreibung

Die Erfindung betrifft eine Vorrichtung zur Regelung der Verbrennungsluft-Zufuhr zu einem der Beheizung eines strömenden, fluiden Mediums, insbesondere Wasser, dienenden Gasbrenner durch Verbrennung eines Brenngas-Verbrennungsluft-Gemisches, dem ein über eine Wasserzufuhrleitung gespeister Wärmetauscher zugeordnet ist, wobei dem Brenner über eine Düse Brenngas und über eine Verbrennungsluftführung mittels eines Gebläses Verbrennungsluft zugeführt wird und in der Wasserzufuhr- oder Zapfleitung ein Wasserdurchsatzmesser angeordnet ist, dem über eine Steuerleitung eine Regelvorrichtung zur Regelung des Verbrennungsluft-Durchsatzes nachgeschaltet ist.

Aus dar JP-A-59-221 518 ist eine Vorrichtung zur Steuerung der Verbrennungsprozesse bekannt, bei der Temperaturdifferenzen und das Kaltwasservolumen mittels einer Berechnungs- und Speichereinheit zur Ansteuerung des Gashauptventils, der Luftzufuhreinrichtung und des Heißwasservolumenstromes dienen.

Aufgabe der Erfindung ist es, eine einfachere Vorrichtung für eine besonders feinfühlige Regelung der Verbrennungsluft-Zufuhr zu schaffen, die eine dauernde Einhaltung einer optimalen Zusammensetzung des Gemisches und damit eine optimale und dementsprechend schadstofffreie Verbrennung gewährleistet.

Eine solche Vorrichtung ist erfindungsgemäß dadurch gekennzeichnet, daß die Regelvorrichtung über eine Steuerleitung mit einem Drehzahlregler des Gebläsemotors verbunden ist und daß zur Rückführung des Drehzahlreglers ein einem Polrad der Gebläsewelle zugeordneter Hallsensor vorgesehen und mit dem Drehzahlregler verbunden ist.

Vorteilhafterweise kann dieselbe Regelvorrichtung über eine Steuerleitung mit einem die Brenngaszufuhr zum Gasbrenner stufenlos regelnden, in der Brenngaszufuhrleitung zum Gasbrenner angeordneten Ventil verbunden sein.

Hinsichtlich der Ausbildung eines dem Wasserdurchsatzmesser als Signalgeber für die Regelvorrichtung zu verbindenden und über eine Steuerleitung mit der Regelvorrichtung zu verbindenden Signalgebers bestehen im Rahmen der Erfindung verschiedenerlei zielführende und wahlweise zu verwirklichende Möglichkeiten.

So kann als Signalgeber ein piezoelektrischer Drucksensor, ein Potentiometer oder ein optischer Fühler vorgesehen werden; im letztgenannten Fall kann ein solcher Fühler beispielsweise aus einer zwischen einer Lichtquelle und einem Lichtempfänger beweglichen Blende bestehen, wobei die Blende vom Wasserdurchsatzmesser verstellbar ist und der Lichtempfänger den Signalgeber verkörpert.

Schließlich kann die Regelvorrichtung zur Regelung des Verbrennungsluftdurchsatzes aus einem Regelkreis mit Rückführung bestehen, wobei zur Erzeugung des Rückführungssignales ein Polrad auf der Gebläsewelle angeordnet ist, das wiederum auf einen Hallsensor einwirkt.

Ausführungsbeispiele erfindungsgemäßer Vorrichtungen sind nachstehend an Hand von Zeichnungen erläutert.

In diesen Zeichnungen zeigt
- Fig.1: die gesamte Vorrichtung in schematischer Darstellung und die
- Fig. 2 und 3: stellen in Ausschnitten aus diesem Schema Varianten des Signalgebers des Wasserdurchsatzmessers dar.

Zunächst zeigt Fig.1 einen Gasbrenner 1 mit einer Verbrennungsluftführung 2, in der ein der Verbrennungsluftzufuhr dienendes Gebläse mit einem über einen Gebläsemotor 3 angetriebenen Gebläserad 4 angeordnet ist. Das Brenngas wird dem Gasbrenner 1 über eine Düse 5 aus einer Brenngaszufuhrleitung 6 in einer mittels des Regelventiles 7 geregelten Menge zugeführt.

In der Abgasführung dieses Gasbrenners 1 befindet sich ein Wärmetauscher 8, der aus einer Wasserzufuhrleitung 9 mit Wasser versorgt wird und dem eine Zapfleitung 10 mit einem Zapfventil 11 für das beheizte Wasser angeschlossen ist.

Der Wasserdurchsatz in der Wasserzufuhrleitung 9 und der Zapfleitung 10, also die diese Leitungen pro Zeiteinheit durchströmende Wassermenge, wird von einem Differenzdruckgeber 12 mit einer Membran 13 und einer Strömungsdrossel 14 gemessen. Die Membrankammern 15 und 16 sind über die Zweigleitungen 17 und 18 vor und hinter der Drossel 14 mit der Wasserzufuhrleitung 9 verbunden und mit dem Differenzdruck ist der Wasserdurchsatz bestimmbar, dessen Meßwert - bei dem Ausführungsbeispiel nach Fig. 1 - über einen Weggeber 19 der Membran 13 einem als Drucksensor 21 ausgebildeten, allgemein mit 20 bezeichneten Signalgeber übermittelt wird. Dieser Signalgeber 20 ist über eine Steuerleitung 22 mit einer elektronischen Regelvorrichtung 23 verbunden, die ihrerseits über die Steuerleitung 24 mit dem den Brenngasdurchsatz in der Brenngaszufuhrleitung 6 regelnden Ventil 7 und anderseits über eine Steuerleitung 25 mit einem Drehzahlregler 26 des Gebläsemotors 3 verbunden ist.

In Abhängigkeit vom jeweiligen variablen Wasserdurchsatz in der Wasserzufuhrleitung 9 erfolgt die Steuerung der Drehzahl des Gebläsemotors 3 sowie des Brenngasregelventiles 7 derart, daß der Verbrennungsluftdurchsatz und der Brenngasdurchsatz nicht nur optimal aufeinander abgestimmt sind, sondern auch der jeweils erforderlichen Brennerleistung entsprechen.

Die Rückführung des Drehzahlreglers 26 wird über die Steuerleitung 37 von dem einem Polrad 27 der Gebläseabtriebswelle zugeordneten Hall-Sensor 28 erzeugt.

Bei der Ausführungsform des Signalgebers 20 nach Fig.2 ist der Membran 13 ein Potentiometer zugeordnet, auf dessen Drahtwindungen 30 ein zugeordnetes Stellglied 29 der Membran 13 als Schleifkontakt einwirkt und die Größe eines über die Steuerleitung 22 der Regelvorrichtung 23 übermittelten Signalstromes festlegt.

Nach Fig.3 gehört zum Signalgeber 20 eine von einem Stellglied 29 der Membran 13 verstellbare Blende 31, die sich zwischen einer über einen Stromkreis 32 mit einer Stromquelle 33 und einem Widerstand 34 versorgten Lichtquelle 35 und einem lichtempfindlichen Widerstand 36 befindet, der als Signalgeber über die Steuerleitung 22 zur Regelvorrichtung 23 tätig ist.

## Patentansprüche

1. Vorrichtung zur Regelung der Verbrennungsluft-Zufuhr zu einem der Beheizung eines strömenden, fluiden Mediums, insbesondere Wasser, dienenden Gasbrenner (1), durch Verbrennung eines Brenngas-Verbrennungsluft-Gemisches, dem ein über eine Wasserzufuhrleitung (9) gespeister Wärmetauscher (8) zugeordnet ist, wobei dem Brenner über eine Düse Brenngas und über eine Verbrennungsluftführung (2) mittels eines Gebläses Verbrennungsluft zugeführt wird und in der Wasserzufuhrleitung (9) oder Zapfleitung (10) ein Wasserdurchsatzmesser (14 - 19) angeordnet ist, dem über eine Steuerleitung (22) eine Regelvorrichtung (23) zur Regelung des Verbrennungsluft-Durchsatzes nachgeschaltet ist, dadurch gekennzeichnet, daß die Regelvorrichtung (23) über eine Steuerleitung (25) mit einem Drehzahlregler (26) des Gebläsemotors (3) verbunden ist und daß zur Rückführung des Drehzahlreglers (26) ein einem Polrad (27) der Gebläsewelle zugeordneter Hall-Sensor (28) vorgesehen und mit dem Drehzahlregler (26) verbunden ist (Figur 1).

2. Vorrichtung nach Anspruch 1, dadurch gekennzeichnet, daß von der Regelvorrichtung (23) eine Steuerleitung (24) abgeht, die mit einem die Brenngaszufuhr zum Gasbrenner (1) stufenlos regelnden, in der Brenngaszufuhrleitung (6) zum Gasbrenner (1) angeordneten Ventil (7) verbunden ist (Fig. 1).

3. Vorrichtung nach einem der Ansprüche 1 oder 2, dadurch gekennzeichnet, daß dem Wasserdurchsatzmesser (14 - 19) als Signalgeber (20) für die Regelvorrichtung (23) ein über die Steuerleitung (22) mit dieser Regelvorrichtung (23) verbundener piezoelektrischer Drucksensor (21) zugeordnet ist (Fig. 1).

4. Vorrichtung nach einem der Ansprüche 1 oder 2, dadurch gekennzeichnet, daß dem Wasserdurchsatzmesser (14 - 19) als Signalgeber (20) für die Regelvorrichtung (23) ein mit dieser Regelvorrichtung (23) über die Steuerleitung (22) verbundenes Potentiometer (30) zugeordnet ist (Fig. 2).

5. Vorrichtung nach einem der Ansprüche 1 oder 2, dadurch gekennzeichnet, daß dem Wasserdurchsatzmesser (14 - 19) als Signalgeber (20) für die Regelvorrichtung (23) ein mit dieser Regelvorrichtung (23) über die Steuerleitung (22) verbundener, beispielsweise aus einer zwischen einer Lichtquelle (35) und einem Lichtempfänger (36) beweglichen Blende (31) bestehender optischer Fühler (31 - 36) zugeordnet ist (Fig. 3).

## Claims

1. An apparatus for automatically controlling the supply of combustion air to a gas burner (1) serving to heat a flowing fluid, particularly water, by the combustion of a mixture of fuel gas and combustion air, which burner has associated with it a heat exchanger (8), which is fed through a water supply line (9), and which burner is supplied with fuel gas through a nozzle and with combustion air by means of a fan through a combustion air duct (2), wherein a water flow rate meter (14 to 19) is arranged in the water supply line (9) or tap line (10) and is connected by a control line (22) to a succeeding controller (23) for an automatic control of the rate of combustion air, characterized in that the controller (23) is connected by a control line (25) to a speed governor (26) to the fan motor (3) and a Hall sensor (28) is associated with a pole wheel (27) of the fan shaft is connected to the speed governor (26) and serves to reset the speed governor (26) (Figure 1).

2. An apparatus according to claim 1, characterized in that a control line (24) extends from the controller (23) and is connected to a valve (7), which is arranged in the fuel gas supply line (6) leading to the gas burner (1) and serves for an infinite automatic control of the supply of fuel gas to the gas burner (1) (Figure 1).

3. An apparatus according to claim 1 or 2, characterized in that the water flow rate sensor (14 to 19) has associated with it a piezoelectric pressure sensor (21), which serves as a signal generator (20) for the controller (23) and is connected to that controller (23) by the control line (22) (Figure 1).

4. An apparatus according to claim 1 or 2, characterized in that the water flow rate sensor (14) has associated with it a potentiometer (30), which serves as a signal generator (20) for the controller (23) and is connected to that controller (23) by the control line (22) (Figure 2).

5. An apparatus according to claim 1 or 2, characterized in that the water flow rate sensor (14 to 19) has associated with it an optical sensor (31 to 36), which serves as a signal generator (20) for the controller (23) and is connected to that controller (23) by the control line (22) and which consists, e.g., of a movable stop (31) disposed between a light source (35) and a light receiver (36) (Figure 3).

## Revendications

1. Régulateur d'air de combustion pour un brûleur à gaz (1) servant au chauffage d'un fluide, notamment de l'eau, par la combustion d'un mélange air-gaz, et combiné avec un échangeur de chaleur (8) alimenté par une conduite d'eau (9), le brûleur étant alimenté en gaz par une buse, et en air de combustion par une conduite (2), au moyen d'un ventilateur, et le tuyau d'eau (9) ou le tuyau de prise d'eau (10) comportant un débitmètre d'eau (14 - 19) sur lequel est branché, en aval, par une ligne (22), un régulateur (23) agissant sur le débit d'air de combustion, caractérisé par le fait que le régulateur (23) est relié à un régulateur de vitesse (26) du servomoteur (3) du ventilateur par une ligne (25), et que pour la réaction du régulateur (26), il est prévu une sonde de Hall (28), coopérant avec un rotor (27) de l'axe du ventilateur et reliée au régulateur de vitesse (26) (Fig. 1).

2. Régulateur suivant la revendication 1 caractérisé par le fait que dudit régulateur (23) part une ligne (24) se terminant à une valve (7) disposée dans la conduite d'alimentation en gaz (6) du brûleur (1) et réglant l'alimentation en gaz dudit brûleur (Fig. 1).

3. Régulateur suivant l'une des revendications 1 ou 2, caractérisé par le fait qu'un capteur manométrique piézoélectrique (21) est combiné avec le débitmètre d'eau (14 - 19) faisant fonction de générateur de signaux (20) pour le régulateur (23), auquel régulateur est relié ledit capteur par la ligne (22) (Fig. 1).

4. Régulateur suivant l'une des revendications 1 ou 2, caractérisé par le fait qu'un potentiomètre (30) est combiné avec le débitmètre d'eau (14 - 19) faisant fonction de générateur de signaux (20) pour le régulateur (23), auquel régulateur est relié ledit potentiomètre par la ligne (22) (Fig. 2).

5. Régulateur suivant l'une des revendications 1 ou 2, caractérisé par le fait qu'un capteur optique (31 - 36) est combiné avec le débitmètre d'eau (14 - 19) faisant fonction de générateur de signaux (20) pour le régulateur (23), auquel régulateur est relié ledit capteur par la ligne (22), lequel se compose par exemple d'un diaphragme mobile (31) interposé entre une source de lumière (35) et un récepteur (36) (Fig. 3).
